# EUROPÄISCHE PATENTSCHRIFT

(11) **EP 0 639 938 B1**
(45) Veröffentlichungstag und Bekanntmachung des Hinweises auf die Patenterteilung: **10.03.1999**
(21) Anmeldenummer: 94111313.6
(22) Anmeldetag: 20.07.1994
(51) Int. Cl.: H05B 37/02

(54) **Steuer-Vorrichtung für gruppenweise zusammengefasste Verbraucher**
Control device for zone lighting
Dispositif de commande d'éclairage par zones

(30) Priorität: 18.08.1993 DE 4327809
(43) Veröffentlichungstag der Anmeldung: 22.02.1995
(73) Patentinhaber: Tridonic Bauelemente GmbH, 6850 Dornbirn (AT)
(72) Erfinder: Luger, Siegfried, A-6850 Dornbirn (AT)
(74) Vertreter: Schmidt-Evers, Jürgen, Dipl.-Ing.

(56) Entgegenhaltungen:
- EP-A- 0 361 993
- EP-A- 0 435 224
- EP-A- 0 444 635
- WO-A-93/02498
- US-A- 5 059 871
- US-A- 5 191 265

## Beschreibung

Die Erfindung betrifft eine Steuer-Vorrichtung für mehrere gruppenweise zusammengefaßte Verbraucher, insbesondere für Beleuchtungskörper, die gruppenweise durch ein Bedienelement betätigt werden sollen. Sie betrifft ferner ein Verfahren zum Ansteuern der gruppenweise zusammengefaßten Verbraucher.

In größeren Räumen und Gebäuden sind in der Regel eine Vielzahl von Beleuchtungskörpern vorhanden, wobei einzelne Gruppen dieser Beleuchtungskörper, z. B. einzelne Zeilen eine Anordnung von Decken-Leuchten, mit einem Bedienelement, z. B. einem einfachen Schalter, ein- bzw. ausgeschaltet werden sollen. Im einfachsten Fall kann dies dadurch erreicht werden, daß ausgehend von einem ersten Bedienelement eine Versorgungsleitung verlegt wird, an welcher sämtliche Beleuchtungskörper angeschlossen sind, die mit dem ersten Bedienelement betätigt werden sollen. In gleicher Weise werden die weiteren Bedienelemte und jeweils zugeordneten Beleuchtungskörper verdrahtet. Diese Vorgehensweise macht jedoch das Verlegen einer Vielzahl von Versorgungsleitungen erforderlich und hat darüber hinaus den Nachteil, daß eine einmal gewählte, fest verdrahtete Zuordnung der Beleuchtungskörper zu einem Bedienelement nur mit großem Aufwand verändert werden kann.

Diesem Nachteil wird prinzipiell durch das in der europäischen Patentanmeldung EP 90 100 465 der gleichen Anmelderin beschriebenen Steuersystem begegnet. Gemäß diesem vorbekannten Steuer-System ist für jeden Verbraucher ein vorgeschalteter Steuer-Empfänger vorgesehen. Ferner weist das bekannte Steuersystem einen Befehlsgeber, mit welchem die Bedienelemente in Verbindung stehen, und eine Steuerleitung zur Übertragung von Steuerbefehlen von dem Befehlsgeber zu den Steuerempfängern und gegebenenfalls auch von Steuersignalen in umgekehrter Richtung auf. Sämtliche Steuerempfänger sind mit dem Befehlsgeber über eine gemeinsame Steuerleitung und eine Versorgungsleitung verbunden, so daß sich die Verdrahtung der Steuerempfänger und der zugeordneten Verbraucher äußerst einfach gestaltet. Die Zuordnung der einzelnen Verbraucher zu einer übergeordneten Verbrauchergruppe erfolgt jedoch durch einen relativ aufwendigen und komplizierten Programmier-Vorgang. Der Programmier-Vorgang basiert im wesentlichen darauf, daß eine in dein Steuerempfänger bereits bei der Produktion gespeicherte Produktions-Nummer (Ursprungs-Adresse), die die Spezifikation des angeschlossenen Verbrauchers kennzeichnet, durch eine Betriebs-Adresse, die z. B. die Raumnummer, die Gruppennummer und die Einzelverbraucher-Nummer kennzeichnen kann, ersetzt wird.

Zur Inbetriebnahme des bekannten Steuersystems muß daher zur Initialisierung der Verbraucher ein Inbetriebnahme-Programm in Lauf gesetzt werden, das die vorhergehende Programmierung durch eine Fachkraft erfordert. Wie beschrieben, erkennt der zentrale Befehlsgeber die Konfiguration des an dem Steuerempfänger angeschlossenen Verbrauchers an der von dem Steuerempfänger an den Befehlsgeber übertragenen Produktionsnummer (Ursprungsadresse). Ist die Produktionsnummer z. B. infolge einer längeren Lagerung des Beleuchtungskörpers zwischen der Produktion und der Installation fehlerhaft, kommt es zwangsläufig zu Fehlern im Betrieb des Steuersystems. Dies stellt neben der notwendigen Programmierung durch eine Fachkraft einen wesentlichen Nachteil des bekannten Steuersystems dar.

Aus der WO-A-93/02498 ist es ebenfalls bekannt, mehrere Verbraucher, insbesondere Beleuchtungseinrichtungen, in einzelnen Verbrauchergruppen zusammenzufassen und diese durch entsprechende Bedienelemente gruppenweise anzusteuern. Das Zuweisen der einzelnen Verbraucher erfolgt dabei während einer Initialisierungsphase, wobei diese durch ein langes Betätigen des zum Schalten der Verbrauchergruppe vorgesehenen Bedienelementes eingeleitet wird. Für jeden Verbraucher ist ein zusätzlicher Schalter separat vorgesehen. Durch Betätigen eines dieser Schalter während der Initialisierungsphase wird der entsprechende Verbraucher der Verbrauchergruppe des zu initialisierenden Bedienelementes zugewiesen. Nachdem auf diese Weise die dem Bedienelement zugewiesene Verbrauchergruppe definiert worden ist, kann die Initialisierungsphase durch ein erneutes langes Betätigen des Bedienelementes abgeschlossen werden. Dieser Vorgang wird für weitere Bedienelemente, die ebenfalls jeweils zum Schalten einer Gruppe von Verbrauchern vorgesehen sind, wiederholt. Während des Betriebes dieser Steuervorrichtung kann somit jeder Verbraucher einzeln über den entsprechend vorgesehen Schalter oder als Element einer Verbrauchergruppe über das entsprechende Bedienelement angesteuert werden. Aufgrund der bei dieser Steuervorrichtung vorgesehenen zusätzlichen Einzelschalter, die zum Definieren der einzelnen Verbrauchergruppen unerläßlich sind, ist jedoch der Schaltungsaufwand relativ groß und das Festlegen der Verbrauchergruppen aufwendig.

Es ist daher die Aufgabe der vorliegenden Erfindung, ein Verfahren zum Ansteuern gruppenweise zusammengefaßter Verbraucher und eine entsprechende Vorrichtung zu schaffen, die ohne vertiefte Fachkenntnis in Betrieb genommen werden kann und die Speicherung einer verbraucherspezifischen Produktions-Nummer oder dergleichen nicht erfordert.

Die Aufgabe wird hinsichtlich des Verfahrens durch die kennzeichnenden Merkmale des Anspruches 1 gelöst.

Dem Erfindungsgedanken liegt dabei die Erkenntnis zugrunde, daß die Inbetriebnahme einer Steuer-Vorrichtung in einfacher Weise dadurch erfolgen kann, daß zunächst eine erste Gruppe von Verbrauchern mit zugeordneten Steuerempfängern verbunden wird, und sodann ein erstes Bedienelement, welchem diese erste Verbraucher-Gruppe zuzuordnen ist, betätigt wird, worauf in den Steuerempfängern der ersten Verbraucher-Gruppe eine dem ersten Bedienelement entsprechende Gruppen-Adresse gespeichert wird. Nachfolgend wird eine zweite Gruppe von Verbrauchern mit zweiten Steuerempfängern verbunden und ein zweites Bedienelement, welchem die zweite Verbraucher-Gruppe zuzuordnen ist, wird betätigt. Durch die Betätigung des zweiten Bedienelementes wird in den zweiten Steuerempfängern eine zweite Gruppen-Adresse gespeichert. In den ersten Steuerempfängern hingegen bleibt die erste Gruppen-Adresse weiterhin gespeichert und wird nicht durch die zweite Gruppen-Adresse überschrieben. Mit gegebenenfalls vorhandenen weiteren Verbraucher-Gruppen wird nachfolgend in gleicher Weise verfahren, bis sämtliche Verbraucher mit zugeordneten Steuerempfängern verbunden sind und die Installation der Verbraucher somit abgeschlossen ist. Während des Betriebs der Steuer-Vorrichtung wird auf die Betätigung eines bestimmten Bedienelemtes hin an sämtliche Steuerempfänger wiederum eine Gruppen-Adresse übertragen, die die Betätigung des bestimmten Bedienelementes kennzeichnet. Jeder Steuerempfänger führt eine Vergleichsoperation aus und vergleicht die empfangene Gruppen-Adresse mit der in der Inbetriebnahme-Phase gespeicherten Gruppen-Adresse. Eine Ansteuerung des angeschlossenen Verbrauchers erfolgt nur, wenn die übertragene und die gespeicherte Gruppen-Adresse übereinstimmt.

Die Ansprüche 2 bis 6 betreffen vorteilhafte Weiterbildungen des erfindungsgemäßen Verfahrens.

Entsprechend den Ansprüchen 2 und 3 kann neben der Gruppen-Adresse eine Funktions-Adresse übertragen werden, die eine bestimmte von mehreren möglichen Funktionen des angeschlossenen Verbrauchers kennzeichnet. Die möglichen Funktionen eines angeschlossenen Verbrauchers können durch den Steuerempfänger bereits beim Anschluß des Verbrauchers, z. B. durch Messen entsprechender Kenngrößen, ermittelt werden. Ferner ist es vorteilhaft, wenn die Gruppenzuordnung der Verbraucher während der Betriebsphase entspechend Anspruch 5 veränderbar ist, ohne eine Neuinstallation der Verbraucher vornehmen zu müssen. Um eine wiederholte Installation der Verbraucher, gegebenenfalls mit geänderter Gruppenzuordnung vornehmen zu können, ist es vorteilhaft, wenn in den Steuerempfängern die gespeicherte Gruppen-Adresse und gegebenenfalls gespeicherten Funktions-Adressen nach Trennen der Verbindung zwischen Verbraucher und Steuerempfänger gelöscht werden.

Die Aufgabe wird hinsichtlich einer Vorrichtung zur Durchführung des erfindungsgemäßen Verfahrens durch die Merkmale des Anspruches 7 gelöst.

Die Ansprüche 8 bis 20 betreffen vorteilhafte Weiterbildungen der erfingungsgemäßen Vorrichtung.

Entsprechend den Ansprüchen 8 und 9 kann ein sämtlichen Bedienelementen gemeinsamer Steuersender vorhanden sein, der durch entsprechende Ein- und/oder Ausgabevorrichtungen auch zur zentralen Steuerung der Vorrichtung dienen kann. Es ist jedoch auch möglich, wie in Anspruch 10 angegeben, einen jeden Bedienelement einen einfach ausgebildeten dezentralen Steuersender zuzuordnen.

Die Speicherung der Betriebs-Adressen und gegebenenfalls der Funktions-Adressen kann in den Steuerempfängern nach Anspruch 12 vorteilhaft in einem nicht flüchtigen, löschbaren Speicher erfolgen. Die Steuerleitung kann entweder als elektrische Leitung oder nach Anspruch 14 als optische Leitung ausgebildet sein. Es ist jedoch auch denkbar, die Versorgungsleitung entsprechend Anspruch 13 gleichzeitig als Steuerleitung zu verwenden. Die Anschluß-Prüfeinrichtung des Steuerempfängers kann das Vorhandensein und gegebenenfalls die Konfiguration eines angeschlossenen Verbrauchers entsprechend den Ansprüchen 15 bis 17 sowohl auf mechanische als auch auf elektrische Weise prüfen. Die den Verbraucher ansteuernde Ansteuerschaltung des Steuerempfängers kann nach den Ansprüchen 19 und 20 neben einem steuerbaren Schalter auch ein Leistungsregelteil aufweisen.

In den Zeichnungen sind Ausführungsformen der Erfindung beispielsweise dargestellt. Es zeigen:
- Fig. 1: ein erstes Ausführungsbeispiel der erfindungsgemäßen Steuer-Vorrichtung
- Fig. 2: eine detailierte Darstellung eines Steuerempfängers der erfindungsgemäßen Steuer-Vorrichtung.
- Fig. 3: eine detailierte Darstellung eines Steuersenders der erfindungsgemäßen Steuer-Vorrichtung
- Fig. 4 A: ein Flußdiagramm zur Erläuterung des erfindungsgemäßen Verfahrens während der Inbetriebnahmephase
- Fig. 4 B: ein Flußdiagramm zur Erläuterung des erfindungsgemäßen Verfahrens während der Betriebsphase
- Fig. 5: ein zweites Ausführungsbeispiel der erfindungsgemäßen Steuer-Vorrichtung.

Zunächst soll ein erstes Ausführungsbeispiel der erfindungsgemäßen Steuer-Vorrichtung anhand von Fig. 1 erläutert werden. Eine Reihe von Bedienelemeten 20-1 bis 20-4 ist über Verbindungsleitungen 30-1 bis 30-4 mit einem Steuersender 10 verbunden. Es ist jedoch auch möglich, die Bedienelemente, wie am Beispiel des Bedienelementes 20-4 gezeigt, drahtlos mit dem Steuersender 10 zu verbinden. Das Bedienelement 20-4 ist dazu an einem Fernsteuersender 22-4 angeordnet, der ein Fernsteuersignal, z. B. ein Infrarotsignal aussendet, das von der Sensoreinheit 21-4 empfangen wird. Über das Verbindungskabel 30-4 wird das empfangene Signal der Sensoreinheit 21-4 schließlich an den Steuersender 10 übertragen. Bei den Bedienelementen kann es sich z. B. um einfache Schalter zum Ein- bzw. Ausschalten der zugeordneten Verbraucher-Gruppe handeln. Es können jedoch auch mehrere Schalter-Elemente vorhanden sein um gezielt mehrere Funktionen einer adressierten Verbraucher-Gruppe, z. B. verschiedene Helligkeitsstufen eines Beleuchtungskörpers oder die Drehrichtung und die Drehzahl eines Motors zu steuern. Ferner kann es sich bei dem Bedienelement um ein stufenlos regelndes Element, z. B. einen Drehregler, handeln, um eine bestimmte Kenngröße der Verbraucher, z. B. die Leuchtstärke eines Beleuchtungskörpers stufenlos zu steuern.

Der Steuersender 10 erzeugt in Abhängigkeit davon, welches der verschiedenen Bedienelemente 20-1 bis 20-4 betätigt wurde, eine Gruppen-Adresse, deren Codierung in eindeutiger Weise einem bestimmten Bedienelement zugeordnet ist. Falls mehrere unterschiedliche Funktionen einer bestimmten Verbraucher-Gruppe angesteuert werden sollen, erzeugt der Steuersender neben der Gruppen-Adresse auch eine Funktions-Adresse, die einen bestimmten der mehreren Funktionszustände der Verbraucher-Gruppe kennzeichnet.

Die Gruppen-Adresse und gegebenenfalls die Funktions-Adresse werden über eine Steuerleitung 2 an Steuerempfänger 40-1 bis 40-3; 41-1 bis 41-4 und 42-1 bis 42-2 übertragen. Die Übertragung kann mittels eines bekannten Datenübertragungsverfahrens, erfolgen. Die Steuerempfänger sind ferner mit einer Versorgungsleitung 3 verbunden. Als Variante ist auch denkbar, daß die Steuerleitung 2 und die Versorgungsleitung 3 als gemeinsame Leitung ausgeführt sind, die sämtliche Steuerempfänger mit dein Steuersender verbindet. Die Übertragung der Gruppen-Adressen und Funktions-Adressen hat dann mittels eines bekannten Modulationsverfahrens auf der Versorgungsleitung zu erfolgen, z. B. in der Weise, daß die Frequenz des verwendeten Datenmodulationsverfahrens sich wesentlich von der Netzfrequenz der Versorgungsleitung unterscheidet. Ferner ist es auch denkbar, anstatt elektrischer Leitungen zur Ausbildung der Steuerleitung opische Übertragungsleitungen, insbesondere Glasfaserleitungen einzusetzeil. Die Steuerempfänger 40-1 bis 42-2 steuern die Leistungsaufnahme der angeschlossenen Verbraucher 50-1 bis 52-2 in Abhängigkeit von der empfangenen Gruppen-Adresse und/oder Funktions-Adresse. Das Steuerverfahren wird weiter unten stehend erläutert. Die Verbraucher 50-1 bis 50-3 bzw. 51-1 bis 51-4 bzw. 52-1 bis 52-2 sind verschiedenen Gruppen 50 bzw. 51 bzw. 52 zugeordnet. Die Anzahl der Verbraucher, die einer Gruppe zugeordnet ist, kann variabel sein. Insbesondere kann eine Verbraucher-Gruppe auch aus lediglich einem einzigen Verbraucher bestehen.

Anhand von Fig. 2 wird der einheitliche Aufbau der Steuerempfänger 40-1 bis 42-2 näher erläutert. Eine Steuereinheit 60 steht mit der Steuerleitung 2 in Verbindung. Ferner verfügt der Steuerempfänger über einen Speicher 61 zum Speichern der Gruppen-Adresse und gegebenenfalls auch der Funktions-Adresse. Zum Ansteuern des Verbrauchers 50-1 verfügt der Steuerempfänger weiterhin über eine Ansteuerschaltung 62, die mit der Versorgungsleitung 3 mit den Versorgungsspannungsanschlüssen des zugeordneten Verbrauchers 50-1 sowie mit der Steuereinheit 60 verbunden ist. Weiterhin ist eine Anschluß-Prüfeinrichtung 63 vorhanden, die feststellt, ob an der Ansteuerschaltung ein Verbraucher 50-1 angeschlossen ist und ein entsprechendes Signal an die Steuereinheit 60 überträgt.

Bei der Ansteuerschaltung 62 kann es sich im einfachsten Fall um einen steuerbaren Schalter, wie ein Relais oder ein Triac handeln. Zur stufenlosen oder abgestuften Regelung der Leistungsaufnahme der angeschlossenen Verbraucher, z. B. der Variation der Leuchtstärke eines Beleuchtungskörpers oder der Drehzahl eines Elektromotors ist als Ansteuerschaltung jedoch eine Leistungsregelungsschaltung, z. B. ein Dimmer, zu verwenden. Verfügt ein Verbraucher über mehrere unabhängig ansteuerbare Versorgungsanschlüsse, so sind entsprechend mehrere Ansteuerschaltungen 62 vorzusehen.

Die Anschluß-Prüfeinrichtung 63 prüft, ob zu einem bestimmten Zeitpunkt der Verbraucher 50-1 an der Ansteuerschaltung 62 angeschlossen ist. Dies kann z. B. durch einen mechanischen Taster (Schalter) am üblichen Montageort des Verbrauchers, z. B. am Montagesockel eines Beleuchtungskörpers erfolgen. Ebenfalls ist es möglich, auf mechanische Weise zu prüfen, ob ein Anschlußstecker in eine dafür vorgesehene Steckvorrichtung eingeschoben wurde, und somit eine Verbindung zwischen der Ansteuerschaltung und dem Verbraucher geschaffen wurde. Es ist jedoch auch möglich, durch elektrische Messungen, insbesondere Impedanzmessungen, festzustellen, ob an den Anschlüsse, der Ansteuerschaltung ein entsprechender Verbraucher angeschlossen ist. Durch Messen der Impedanz des angeschlossenen Verbrauchers und gegebenenfalls weiterer elektrischer Größen läßt sich auch ermitteln, welcher von mehreren möglichen Verbrauchern an der Ansteuerschaltung angeschlossen ist.

Anhand von Fig. 3 soll der Aufbau des Steuersenders 10 detailierter erläutert werden. An einer Steuereinheit 15 sind über mehrere Eingangsschaltungen 11-1 bis 11-5, die eine Puffer- und Signal-Umsetzungsfunktion übernehmen die Bedienelemente 20-1 bis 20-4 bzw. das Sensorelement 21-5 angeschlossen. Ferner verfügt der Steuersender 10 über einen Speicher 12 zur Zwischenspeicherung von Bedienfunktionen, die mittels der Bedienelemente 20-1 bis 20-5 bereits angewählt wurden, deren entsprechende Gruppen-Adressen bzw. Funktions-Adressen jedoch noch nicht übertragen wurden. Ferner kann in dem Speicher 12 die während der Inbetriebnahme des Steuersystems festgelegte Gruppenzuordnung der Verbraucher zusätzlich gespeichert sein. Der Betriebszustand der Steuer-Vorrichtung, die Funktionszustände der angeschlossenen Verbraucher und weitere nützliche Daten können einer Bedienperson über die Anzeigevorrichtung 14 angezeigt werden. Ferner kann eine Eingabeeinrichtung 13, z. B. eine Tastatur, vorhanden sein, mit welcher eine Bedienperson sämtliche mittels der Bedienelemente 20-1 bis 20-4 anwählbare Bedienfunktionen direkt ansteuern kann. Der Steuersender 10 kann daher z. B. in der Leitwarte eines Gebäudekomplexes angeordnet sein, und sämtliche elektrischen Verbraucher des Gebäudes, insbesondere sämtliche Beleuchtungseinrichtungen, sind von dieser Leitwarte aus zentral steuerbar.

Die Steuereinheit 15 generiert in Abhängigkeit von der Betätigung eines Bedienelementes eine Gruppen-Adresse und/oder Funktions-Adresse, die wie beschrieben in eindeutiger Weise dem betätigten Bedienelement bzw. der ausgewählten Bedien-Funktion zugeordnet sein muß.

Das erfindungsgemäße Verfahren zur Inbetriebnahme der erfindungsgemäßen Steuer-Vorrichtung wird anhand von Fig. 4 A nachfolgend erläutert. Die Verbraucher sind hier beliebige Lampen. Im Leuchtengehäuse einer Leuchte ist u. a. ein Steuerempfänger, ein Lampenbetriebsgerät (z. B. ein EVG) und eine in einer Lampenfassung eingesetzte Lampe angeordnet. Im ersten Verfahrensschritt werden zunächst die Lampen einer ersten Leuchtengruppe (50-1 bis 50-3 in Fig. 1) in die zugehörigen Fassungen eingesetzt, d. h. elektrisch mit den zugehörigen Steuerempfängern (40-1 bis 40-3 in Fig. 1) verbunden.Nachfolgend wird dasjenige Bedienelement (z. B. 20-1 in Fig. 1) betätigt, welchem in der späteren Betriebsphase die erste Leuchtengruppe zugeordnet werden soll. Der Steuersender 10 sendet nachfolgend über die Steuerleitung 2 an sämtliche Steuerempfänger 40-1 bis 42-2 eine Gruppen-Adresse, die dem gewählten Bedienelement (z.B.20-1) entspricht. Die empfangene Gruppen-Adresse wird von den Steuerempfängern 40-1 bis 42-2 dann gespeichert, wenn während der Inbetriebnahmephase vorher noch keine Gruppen-Adresse gespeichert wurde und eine Lampe in der Lampenfassung der einem Steuerempfänger zugeordneten Leuchte eingesetzt und damit elektrisch mit dem betreffenden Steuerempfänger verbunden ist. Während dieses ersten Installationszyklus ist dies für die Steuerempfänger 40-1 bis 40-3 der Fall.

Nachfolgend wird dieser Vorgang für sämtliche Leuchtengruppen zyklich wiederholt. Im nächsten Zyklus werden also die Leuchten 51-1 bis 51-4 mit den Steuerempfängern 41-1 bis 41-4 verbunden. Dasjenige Bedienelement, dem die zweite Leuchtengruppe zugeordnet werden soll, wird betätigt, und der Steuersender 10 überträgt eine dem entsprechenden Bedienelement (z.B. 20-2) entsprechende Gruppen-Adresse wiederum an sämtliche Steuerempfänger 41-1 bis 42-2. Gespeichert wird die Gruppen-Adresse jedoch nur von denjenigen Steuerempfängern, an welchen eine Leuchte installiert ist (dies trifft für die Steuerempfänger 40-1 bis 40-3 und 41-1 bis 41-4 zu) und die zuvor während der Inbetriebnahmephase noch keine Gruppen-Adresse gespeichert haben. Die im ersten Installationszyklus in den Steuerempfängern 40-1 bis 40-3 gespeicherte Gruppen-Adresse wird daher im zweiten Installationszyklus nicht überschrieben und die Gruppen-Adresse wird im zweiten Installationszyklus lediglich von den Steuerempfängern 41-1 bis 41-4 gespeichert.

Es schließen sich so viele Installationszyklen an, die benötigt werden, um sämtliche Leuchten zu installieren, d. h. mit Steuerempfängern verbinden. Sodann ist die Inbetriebnahmephase beendet.

Anhand von Fig. 4 B wird nachfolgend das erfindungsgemäße Verfahren zum Betrieb des Steuersystems nach erfolgter Inbetriebnahme erläutert. Zunächst wird im vom Steuersender 10 erfaßt, ob ein Bedienelement betätigt wurde. Ist dies der Fall, wird die zugehörige Gruppen-Adresse generiert und an sämtliche Steuerempfänger 40-1 bis 42-2 übertragen. Sodann überprüft ein jeder Steuerempfänger 40-1 bis 42-2, ob die übertragene Gruppen-Adresse mit der gespeicherten Grupen-Adresse übereinstimmt. Ist dies nicht der Fall, bleibt der Betriebszustand der angeschlossenen Leuchte unverändert. Stimmt die empfangene Gruppen-Adresse jedoch mit der gespeicherten Gruppen-Adresse überein, wird die an dem betreffenden Steuerempfänger angeschlossene Leuchte je nach Stellung des Bedienelementes mit der Versorgungsspannung verbunden oder von dieser getrennt.

Neben der Übertragung von Gruppen-Adressen ist es auch möglich, weitere Steuersignale in Form von Funktions-Adressen zu übertragen, die vorbestimmten Funktionszuständen der angeschlossenen Verbraucher, z. B. einer bestimmten Leuchtstärke einer angeschlossenen Leuchte, entsprechen. Stimmt die übertragene Gruppen-Adresse mit der gespeicherten Gruppen-Adresse eines Steuerempfängers überein, so ordnet der betreffende Steuerempfänger der ebenfalls empfangenen Funktions-Adresse einen bestimmten Funktionszustand des an ihn angeschlossenen Verbrauchers zu und steuert den angeschlossenen Verbraucher in der Weise, daß der Funktionszustand des angeschlossenen Verbrauchers in den durch die empfangene Funktions-Adresse adressierten Zustand übergeht. Z. B. können verschiedene Funktions-Adressen unterschiedliche Leuchtstärken eines Leuchtkörpers zugewiesen sein und der Steuerempfänger steuert den angeschlossenen Beleuchtungskörper mit einer bestimmten Ausgangsleistung an, die der vorgegebenen Leuchtstärke entspricht. In dem Speicher 61 des Steuerempfängers können dabei bestimmten Funktions-Adressen in Form einer Tabelle verschiedene Ausgangs-Leistungen der Ansteuerschaltung 62 zugewiesen sein.

Ferner kann der Steuerempfänger mittels seiner Anschluß-Prüfeinrichtung 63 während der Betriebsphase fortwährend prüfen, ob der Verbraucher weiterhin angeschlossen ist, bzw. ob dieser defekt ist. Sollte der Verbraucher nicht mehr angeschlossen sein bzw. defekt sein, kann über die Steuereinheit 60 die Ansteuerschaltung 62 abgeschaltet werden, um eine Überlastung derselben zu vermeiden. Es kann vorgesehen sein, daß die in dem Speicher 61 gespeicherte Gruppen-Adresse gelöscht wird, wenn die Verbindung zwischen dem Verbraucher und der Ansteuerschaltung 62 getrennt wird. Ein solcher Löschvorgang ist notwendig, um die Installation gegebenenfalls mit neuer Gruppenzuordnung erneut durchführen zu können. Nachteilig bei dieser Vorgehensweise ist jedoch, daß der gesamte Installationsvorgang zur Inbetriebnahme einer Verbrauchergruppe wiederholt werden muß, wenn ein bestimmter Verbraucher, z. B. infolge eines Defekts ausgewechselt werden muß, oder wenn die Gruppenzuordnung insgesamt geändert werden soll. Es ist daher vorteilhaft, spezielle Steuerbefehle in der Weise vorzusehen, daß die Gruppenzuordnung der Steuerempfänger verändert werden kann, ohne daß die Verbindung zwischen den Verbrauchern und den Steuerempfängern getrennt werden muß.

In Fig. 5 ist ein zweites Ausführungsbeispiel der erfindungsgemäßen Steuer-Vorrichtung gezeigt. Das zweite Ausführungsbeispiel unterscheidet sich von dem in Fig. 1 dargestellten ersten Ausführungsbeispiel dadurch, daß jedes Bedienelement 20-1 bis 20-4 über einen ihm zugeordneten dezentralen Steuersender 10-1 bis 10-4 mit der Steuerleitung 2 verbunden ist. Die Stellersender 10-1 bis 10-4 arbeiten in der oben hinsichtlich des zentralen Steuersenders 10 beschriebenen Weise und dienen jeweils zur Erzeugung der Gruppen-Adresse und gegebenenfalls der Funktions-Adressen des an ihnen angeschlossenen Bedienelementes. Der Vorteil dieser Anordnung liegt darin, daß die Notwendigkeit einer separaten Verbindungsleitung 30-1 bis 30-4 zwischen jedem Bedienelement 20-1 bis 20-3 bzw. dem Sensorelement 21-4 und dem zentralen Steuersender 10 entfällt. Der dezentrale Steuersender kann in unmittelbarer Nachbarschaft zum jeweiligen Bedienelement angeordnet sein. Ferner kann zusätzlich, z.B. in einer Leitwarte, ein zentraler Steuersender 10 vorhanden sein, der über die Ein- bzw. Ausgabevorrichtungen 13 und 14 wie anhand von Fig. 3 beschrieben zur zentralen Steuerung und Überwachung der Steuer-Vorrichtung dienen kann.

## Patentansprüche

1. Verfahren zum Ansteuern gruppenweise zusammengefaßter Verbraucher (50-1 - 52-2) in Abhängigkeit von der Betätigung eines für jede Verbraucher-Gruppe (50 -52) vorgesehenen Bedienelementes (20-1 - 20-4),
**dadurch gekennzeichnet,**
daß während einer Inbetriebnahmephase zur Festlegung der Guppenzuordnung der Verbraucher
die Verbraucher (50-1 - 50-3) einer ersten Verbraucher-Gruppe (50) jeweils mit ersten Steuerempfängern (40-1 - 40-3) verbunden werden,
eine erste Gruppen-Adresse, die die Zuordnung der ersten Verbraucher-Gruppe (50) zu einem ersten Bedienelement (20-1) indiziert, infolge einer Betätigung des ersten Bedienelementes (20-1) in den ersten Steuerempfängern (40-1 - 40-3) gespeichert wird, falls mit Hilfe einer Anschluß-Prüfeinrichtung (63) der Anschluß der Verbraucher der ersten Verbraucher-Gruppe (50) an die ersten Steuerempfänger (40-1 - 40-3) festgestellt wird,
die Verbraucher (51-1- 51-4) einer zweiten Verbraucher-Gruppe (51) jeweils mit zweiten Steuerempfängern (41-1 - 41-4) verbunden werden,
eine zweite Gruppen-Adresse, welche die Zuordnung der zweiten Verbraucher-Gruppe (51) zu einem zweiten Bedienelement (20-2) indiziert, infolge einer Betätigung des zweiten Bedienelementes (20-2) in den zweiten Steuerempfängern (41-1 - 41-4) gespeichert wird, falls mit Hilfe der Anschluß-Prüfeinrichtung (63) der Anschluß der Verbraucher der zweiten Verbraucher-Gruppe (51) an die zweiten Steuerempfänger (41-1 - 41-4) festgestellt wird, während die in den ersten Steuerempfängern (40-1 - 40-3) gespeicherte erste Gruppen-Adresse erhalten bleibt, mit gegebenenfalls vorhandenen weiteren Verbraucher-Gruppen (52, ...) gruppenweise sukzessive in gleicher Weise verfahren wird, bis sämtliche Verbraucher mit zugeordneten Steuerempfängern verbunden sind, und
daß während einer Betriebsphase
infolge einer Betätigung eines bestimmten Bedienelementes (20-1 - 20-4) an sämtliche Steuerempfänger (40-1 - 42-2) eine Gruppen-Adresse übertragen wird, welche das betätigte Bedienelement (20-1 - 20-4) indiziert, und
die Ansteuerung eines an einem Steuerempfänger (40-1 - 42-2) angeschlossenen Verbrauchers (50-1 - 52-2) nur dann erfolgt, wenn die in dem jeweiligen Steuerempfänger gespeicherte Gruppen-Adresse mit der übertragenen Gruppen-Adresse übereinstimmt.

2. Verfahren nach Anspruch 1,
**dadurch gekennzeichnet,**
daß neben einer Gruppen-Adresse an die Steuerempfänger (40-1 - 42-2) eine Funktions-Adresse übertragen wird, die aus einer Vielzahl spezifischer Funktionen eines Verbrauchers (50-1 - 52-2) eine bestimmte Funktion auswählt.

3. Verfahren nach Anspruch 2,
**dadurch gekennzeichnet,**
daß neben der Gruppen-Adresse in jedem Steuerempfänger (40-1 - 42-2) eine Vielzahl von Funktions-Adressen gespeichert sind, die die Funktionen des an dem Steuerempfänger angeschlossenen Verbrauchers (50-1 - 52-2) repräsentieren, wobei der angeschlossene Verbraucher bei Übereinstimmung der empfangenen Funktions-Adresse mit einer gespeicherten Funktions-Adresse in den entsprechenden Funktionszustand versetzt wird.

4. Verfahren nach Anspruch 3,
**dadurch gekennzeichnet,**
daß die Funktions-Adressen beim Anschluß des Verbrauchers (50-1 - 50-2) an den Steuerempfänger (40-1 - 42-2) entsprechend dem Ergebnis eines von dem Steuerempfänger durchzuführenden Verfahrens zur Identifikation des angeschlossenen Verbrauchers gespeichert werden.

5. Verfahren nach einem der Ansprüche 1 bis 4,
**dadurch gekennzeichnet,**
daß die Gruppenzuordnung der Verbraucher (50-1 - 52-2) während der Betriebsphase änderbar ist, wobei ein entsprechender Steuerbefehl zusammen mit neuen Gruppen-Adressen an die Steuerempfänger (40-1 - 42-2) übertragen wird.

6. Verfahren nach einem der Ansprüche 1 bis 5,
**dadurch gekennzeichnet,**
daß die in den Steuerempfängern (40-1 - 42-2) gespeicherten Gruppen-Adressen und/oder Funktions-Adressen nach Trennen der Verbindung zwischen dem jeweiligen Verbraucher und dem jeweiligen Steuerempfänger gelöscht werden.

7. Steuer-Vorrichtung zum Ansteuern gruppenweise zusammengefaßter Verbraucher (50-1 - 52-2) in Abhängigkeit von der Betätigung eines für jede Verbraucher-Gruppe (50-52) vorgesehenen Bedienelementes (20-1 - 20-4),
mit mindestens einem Steuersender (10; 10-1 - 10-4), wobei jedes Bedienelement (20-1 - 20-4) mit dem Steuersender (10) oder einem von mehreren Steuersendern (10-1 - 10-4) in Verbindung steht und an diesen Signale, die der dem Bedienelement zugeordneten Bedienfunktion oder einer von mehreren dem Bedienelement zugeordneten Bedienfunktionen entsprechen, überträgt, und wobei der Steuersender (10; 10-1 - 10-4) bei Betätigung eines daran angeschlossenen Bedienelementes (20-1 - 20-4) abhängig von den von dem entsprechenden Bedienelement empfangenen Signalen ein Gruppen-Adresse, die die Zuordnung einer Verbrauchergruppe (50-52) zu dem betätigten Bedienelement (20-1 - 20-4) indiziert, erzeugt, und
mit einer Steuerleitung (2), welche den oder die Steuersender (10; 10-1 - 10-4) mit mehreren Steuerempfängern (40-1 - 42-2), an welche Verbraucher (50-1 - 52-2), insbesondere Beleuchtungskörper, anschließbar sind, zur Übertragung der Gruppen-Adressen verbindet,
wobei nach Betätigung eines Bedienelementes (20-1 - 20-4) jeder Steuerempfänger (40-1 - 42-2) während einer Inbetriebnahmephase zur Festlegung der Gruppenzuordnung der Verbraucher (50-1- - 52-2) die übertragene Gruppen-Adresse in einem Speicher (61) speichert, falls eine Anschluß-Prüfeinrichtung (63) den Anschluß eines Verbrauchers an den entsprechenden Steuerempfänger feststellt und noch keine Gruppen-Adresse in dem Speicher (61) gespeichert ist, und während einer Betriebsphase die übertragene Gruppen-Adresse mit der in dem Speicher (61) gespeicherten Gruppen-Adresse vergleicht und über eine Ansteuerschaltung (62) den an den Steuerempfänger (40-1 - 42-2) angeschlossenen Verbraucher gemäß der dem betätigten Bedienelement (20-1 - 20-4) entsprechenden Bedienfunktion ansteuert, falls die in dem Speicher (61) gespeicherte Gruppen-Adresse mit der übertragenen Gruppen-Adresse übereinstimmt.

8. Steuer-Vorrichtung nach Anspruch 7,
**dadurch gekennzeichnet,**
daß die Bedienelemente (20-1 - 20-4) mit einen gemeinsamen, zentralen Steuersender (10) verbunden sind.

9. Steuer-Vorrichtung nach Anspruch 8,
**dadurch gekennzeichnet**,
daß der zentrale Steuersender (10) Ein- und/oder Ausgabevorrichtungen (13, 14) zur zentralen Steuerung und/oder Überwachung der angeschlossenen Verbraucher (50-1 - 52-2) aufweist.

10. Steuer-Vorrichtung nach Anspruch 7,
**dadurch gekennzeichnet,**
daß jedes Bedienelement (20-1 - 20-4) über einen dezentralen Steuersender (10-1 - 10-4) mit der Steuerleitung (2) in Verbindung steht.

11. Steuer-Vorrichtung nach einem der Ansprüche 7 bis 10,
**dadurch gekennzeichnet,**
daß der (die) Steuersender (10; 10-1 - 10-4) über einen Speicher (12) zur Zwischenspeicherung der mittels der Bedienelemente (20-1 - 20-4) selektierten Bedienfunktionen verfügt.

12. Steuer-Vorrichtung nach einem der Ansprüche 7 bis 11,
**dadurch gekennzeichnet,**
daß zumindest die Speicher (61) der Steuerempfänger (40-1 - 42-2) als nicht flüchtige, löschbare und wiederbeschreibbare Speicher, insbesondere als EEPROM oder als gepufferte RAM ausgeführt sind.

13. Steuer-Vorrichtung nach einem der Ansprüche 7 bis 12,
**dadurch gekennzeichnet,**
daß die Steuerleitung (2) gleichzeitig eine gemeinsame Versorgungsleitung für die Steuerempfänger (40-1 - 42-2) und den (die) Steuersender (10; 10-1 - 10-4) darstellt und die Gruppen-Adressen und/oder Funktions-Adressen über die Versorgungsleitung übertragen werden.

14. Steuer-Vorrichtung nach einem der Ansprüche 7 bis 12,
**dadurch gekennzeichnet,**
daß die Steuerleitung (2) eine optische Signalübertragungsleitung ist und der (die) Steuersender (10; 10-1 - 10-4) ein optisches Emissionselement und die Steuerempfänger ein optisches Sensorelement aufweisen.

15. Steuer-Vorrichtung nach einem der Ansprüche 7 bis 14,
**dadurch gekennzeichnet,**
daß die Anschluß-Prüfeinrichtung (63) die Anschlußprüfung mechanisch durch Abtasten eines Anschlußplatzes für eine Verbraucher und/oder eines Steckplatzes für eine Kabelverbindung mit dem Verbraucher vornimmt.

16. Steuer-Vorrichtung nach einem der Ansprüche 7 bis 14,
**dadurch gekennzeichnet,**
daß die Anschluß-Prüfeinrichtung die Anschlußprüfung elektrisch, insbesondere durch Impedanzmessung an der für den Verbraucher vorgesehenen elektrischen Anschlußvorrichtung vornimmt.

17. Steuer-Vorrichtung nach einem der Ansprüche 7-16,
**dadurch gekennzeichnet,**
daß der Steuersender (10; 10-1 - 10-4) bei Betätigung eines daran angeschlossenen Bedienelementes (20-1 - 20-4) abhängig von den von dem entsprechenden Bedienelement empfangenen Signalen zusätzlich eine Funktions-Adresse erzeugt und an die Steuerempfänger (40-1 - 42-2) überträgt, und
daß in dem Speicher (61) jedes Steuerempfängers (40-1 - 42-2) zusätzlich eine Vielzahl von Funktions-Adressen gespeichert sind, die die Funktionen des an dem Steuerempfänger angeschlossenen Verbrauchers (50-1 - 52-2) repräsentieren, wobei jeder Steuerempfänger über die Ansteuerschaltung (62) den an den Steuerempfänger (40-1 - 42-2) angeschlossenen Verbraucher gemäß einem der übertragenen Funktions-Adresse entsprechenden Funktionszustand ansteuert, falls die in dem Speicher (61) gespeicherte Funktions-Adresse mit der übertragenen Funktions-Adresse übereinstimmt.

18. Steuer-Vorrichtung nach Anspruch 17 und Anspruch 15 oder 16,
**dadurch gekennzeichnet,**
daß die Anschluß-Prüfeinrichtung (63) durch Erfassen bestimmter elektrischer und/oder mechanischer Kenngrößen des Verbrauchers die Art des angeschlossenen Verbrauchers feststellt, und ein Vergleich einer von dem Steuerempfänger empfangenen Funktions-Adresse nur mit solchen in dem Speicher (61) gespeicherten Funktions-Adressen erfolgt, die spezifischen Funktionen des angeschlossenen Verbrauchers entsprechen.

19. Steuer-Vorrichtung nach einem der Ansprüche 7 bis 18,
**dadurch gekennzeichnet,**
daß zumindest ein Teil der Bedienelemente (20-4) mit einem Fernsteuersender (22-4) und ein Fernsteuerempfänger (21-4) mit dem Steuersender (10; 10-4) verbunden sind.

20. Steuer-Vorrichtung nach einem der Ansprüche 7 bis 19,
**dadurch gekennzeichnet,**
daß die Ansteuerschaltung (62) einen steuerbaren Schalter, insbesondere ein Relais oder ein Triac, aufweist, der den angeschlossenen Verbraucher mit einer Versorgungsspannung verbindet, wenn die von dem Steuerempfänger empfangene Gruppen-Adresse mit der gespeicherten Gruppen-Adresse übereinstimmt.

21. Steuer-Vorrichtung nach einem der Ansprüche 7 bis 19,
**dadurch gekennzeichnet,**
daß die Ansteuerschaltung (62) ein Leistungsregelteil, insbesondere einen Dimmer aufweist, der eine Variation der Leistungsaufnahme des angeschlossenen Verbrauchers erlaubt.

## Claims

1. A process for triggering consumers (50-1 - 52-2) combined in groups as a function of the actuation of an operating element (20-1 - 20-4) provided for each consumer group (50 - 52), characterised in that during a commissioning phase, in order to define the group assignment of the consumers
the consumers (50-1 - 50-3) of a first consumer group (50) are in each case connected to first control receivers (40-1 - 40-3),
a first group address indicating the assignment of the first consumer group (50) to a first operating element (20-1) is stored in the first control receivers (40-1 - 40-3) as a result of an actuation of the first operating element (20-1) if it is detected by a connection-checking device (63) that the consumers of the first consumer group (50) are connected to the first control receivers (40-1 - 40-3),
the consumers (51-1 - 51-4) of a second consumer group (51) are in each case connected to second control receivers (41-1 - 41-4),
a second group address indicating the assignment of the second consumer group (51) to a second operating element (20-2) is stored in the second control receivers (41-1 - 41-4) as a result of an actuation of the second operating element (20-2) if it is detected by the connection-checking device (63) that the consumers of the second consumer group (51) are connected to the second control receivers (41-1 - 41-4) while the first group address stored in the first control receivers (40-1 - 40-3) remains stored, the same procedure is performed successively and group-wise for optionally provided further consumer groups (52,...) until all the consumers are connected to assigned control receivers and
that during an operating phase
due to an actuation of a specified operating element (20-1 - 20-4) a group address indicating the actuated operating element (20-1 - 20-4) is transmitted to all the control receivers (40-1 - 42-2) and a consumer (50-1 - 52-2) connected to a control receiver (40-1 - 42-2) is triggered only when the group address stored in the associated control receiver is identical to the transmitted group address.

2. A process according to Claim 1, characterised in that in addition to a group address, a function address which selects a specified function from a plurality of specific functions of a consumer (50-1 - 52-2) is transmitted to the control receivers (40-1 - 42-2).

3. A process according to Claim 2, characterised in that in addition to the group address, a plurality of function addresses representing the functions of the consumer (50-1 - 52-2) connected to the control receiver are stored in each control receiver (40-1 - 42-2), the connected consumer being brought into the corresponding function state in the event that the received function address is identical to a stored function address.

4. A process according to Claim 3, characterised in that upon the connection of the consumer (50-1 - 50-2) to the control receiver (40-1 - 42-2) the function addresses are stored in accordance with the result of a process, to be performed by the control receiver, for identifying the connected consumer.

5. A process according to one of Claims 1 to 4,
characterised in that the group assignment of the consumers (50-1 - 52-2) can be changed during the operating phase, in which case a corresponding control command is transmitted together with new group addresses to the control receivers (40-1 - 42-2).

6. A process according to one of Claims 1 to 5, characterised in that the group addresses and/or function addresses stored in the control receivers (40-1 - 42-2) are erased following the interruption of the connection between the respective consumer and the respective control receiver.

7. A control device for triggering consumers (50-1 - 52-2) combined in groups as a function of the actuation of an operating element (20-1 - 20-4) provided for each consumer group (50 - 52) comprising at least one control transmitter (10; 10-1 - 10-4), wherein each operating element (20-1 - 20-4) is connected to the control transmitter (10) or one of several control transmitters (10-1 - 10-4) to which it transmits signals corresponding to the operating function assigned to the operating element or to one of several operating functions assigned to the operating element, and wherein upon the actuation of a connected operating element (20-1 - 20-4), as a function of the signals received by the corresponding operating element, the control transmitter (10; 10-1 - 10-4) generates a group address indicating the assignment of a consumer group (50 - 52) to the actuated operating element (20-1 - 20-4) and with a control line (2) which connects the control transmitter(s) (10; 10-1 - 10-4) to a plurality of control receivers (40-1 - 42-2) to which consumers (50-1 - 52-2), in particular lighting units, are connectible, for the transmission of the group addresses, wherein following the actuation of an operating element (20-1 - 20-4) during a commissioning phase for defining the group assignment of the consumers (50-1 - 52-2) each control receiver (40-1 - 42-2) stores the transmitted group address in a memory (61) if a connection-checking device (63) detects that a consumer is connected to the corresponding control receiver and no group address is as yet stored in the memory (61) and during an operating phase compares the transmitted group address with the group address stored in the memory (61) and via a trigger circuit (62) triggers the consumer connected to the control receiver (40-1 - 42-2) in accordance with the operating function corresponding to the actuated operating element (20-1 - 20-4) if the group address stored in the memory (61) is identical to the transmitted group address.

8. A control device according to Claim 7, characterised in that the operating elements (20-1 - 20-4) are connected to a common, central control transmitter (10).

9. A control device according to Claim 8, characterised in that the central control transmitter (10) comprises input- and/or output devices (13, 14) for the central control and/or monitoring of the connected consumers (50-1 - 52-2).

10. A control device according to Claim 7, characterised in that each operating element (20-1 - 20-4) is connected to the control line (2) via a decentral control transmitter (10-1 - 10-4).

11. A control device according to one of Claims 7 to 10, characterised in that the control transmitter(s) (10; 10-1 - 10-4) is/are provided with a memory (12) for the intermediate storage of the operating functions selected by means of the operating elements (20-1 - 20-4).

12. A control device according to one of Claims 7 to 11, characterised in that at least the memories (61) of the control receivers (40-1 - 42-2) consist of non-volatile, erasable and rewritable memories, in particular EEPROMs or buffered RAMs.

13. A control device according to one of Claims 7 to 12, characterised in that the control line (2) simultaneously constitutes a common supply line for the control receivers (40-1 - 42-2) and the control transmitter(s) (10; 10-1 - 10-4) and the group addresses and/or function addresses are transmitted via the supply line.

14. A control device according to one of Claims 7 to 12, characterised in that the control line (2) is an optical signal transmission line and the control transmitter(s) (10; 10-1 - 10-4) comprise(s) an optical emission element and the control receivers comprise an optical sensor element.

15. A control device according to one of Claims 7 to 14, characterised in that the connection-checking device (63) performs the connection check mechanically by sensing a connection location for a consumer and/or a plug-in location for a cable connection to the consumer.

16. A control device according to one of Claims 7 to 14, characterised in that the connection-checking device performs the connection check electrically, in particular by impedance measurement in the electric connection device provided for the consumer.

17. A control device according to one of Claims 7 - 16, characterised in that upon the actuation of a connected operating element (20-1 - 20-4), in dependence upon the signals received by the corresponding operating element, the control transmitter (10; 10-1 - 10-4) additionally generates a function address and transmits this to the control receivers (40-1 - 42-2) and that a plurality of function addresses representing the functions of the consumer (50-1 - 52-2) connected to the control receiver are additionally stored in the memory (61) of each control receiver (40-1 - 42-2), wherein via the trigger circuit (62) each control receiver triggers the consumer connected to the control receiver (40-1 - 42-2) in accordance with a function state corresponding to the transmitted function address if the function address stored in the memory (61) is identical to the transmitted function address.

18. A control device according to Claim 17 and Claim 15 or 16, characterised in that by detecting specific electric and/or mechanical characteristic variables of the consumer, the connection-checking device (63) detects the type of the connected consumer, and a function address received by the control receiver is compared only with those function addresses stored in the memory (61) which correspond to specific functions of the connected consumer.

19. A control device according to one of Claims 7 to 18, characterised in that at least a part of the operating elements (20-4) are connected to a remote-control transmitter (22-4), and a remote-control receiver (21-4) is connected to the control transmitter (10; 10-4).

20. A control device according to one of Claims 7 to 19, characterised in that the trigger circuit (62) comprises a controllable switch, in particular a relay or triac, which connects the connected consumer to a supply voltage when the group address received by the control receiver is identical to the stored group address.

21. A control device according to one of Claims 7 to 19, characterised in that the trigger circuit (62) comprises a power regulating element, in particular a dimmer, which enables the power consumption of the connected consumer to be varied.

## Revendications

1. Procédé de commande d'appareils-utilisateurs (50-1 - 52-2) regroupés en groupes d'appareils en relation avec l'actionnement d'un élément de contrôle (20-1 - 20-4) prévu pour chaque groupe d'appareils-utilisateurs (50 - 52), caractérisé
par le fait que pendant une phase de mise en service pour déterminer le groupement des appareils-utilisateurs,
on connecte les appareils-utilisateurs (50-1 - 50-3) d'un premier groupe d'appareils-utilisateurs (50) à des premiers récepteurs de commande (40-1 - 40-3),
on mémorise dans les premiers récepteurs de commande (40-1 - 40-3), par actionnement du premier élément de contrôle (20-1), une première adresse de groupe qui indique l'association du premier groupe d'appareils-utilisateurs (50) à un premier élément de contrôle (20-1) , dans la mesure où un dispositif de contrôle de connexion (63) détecte la connexion du premier groupe d'appareils-utilisateurs (50) aux premiers récepteurs de commande (40-1 - 40-3),
on connecte les appareils-utilisateurs (51-1 - 51-4) d'un deuxième groupe d'appareils-utilisateurs (51) à des deuxièmes récepteurs de commande (41-1 - 41-4),
on mémorise dans les deuxièmes récepteurs de commande (41-1 -41-4), par actionnement du deuxième élément de contrôle (20-2), une deuxième adresse de groupe qui indique l'association du deuxième groupe d'appareils-utilisateurs (51) à un deuxième élément de contrôle (20-2), dans la mesure où un dispositif de contrôle de connexion (63) détecte la connexion du deuxième groupe d'appareils-utilisateurs (51) aux deuxièmes récepteurs de commande (41-1 - 41-4), la première adresse de groupe mémorisée dans les premiers récepteurs (40-1 - 40-3) étant conservée,
on procède de la même manière successivement avec d'autres groupes d'appareils-utilisateurs (52, ...) éventuellement présents jusqu'à ce que tous les appareils-utilisateurs soient liés à des récepteurs de commande associés et
par le fait que pendant une phase de fonctionnement
on transmet à tous les récepteurs de commande (40-1 - 42-2), par un actionnement d'un élément de contrôle (20-1 - 20-4) déterminé, une adresse de groupe qui indique l'élément de contrôlee (20-1 - 20,4) actionné et
qu'un appareil-utilisateur (50-1 - 52-2) connecté à un récepteur de commande (40-1 - 45-2) n'est activé que si l'adresse de groupe mémorisée dans le récepteur de commande concerné correspond à l'adresse de groupe transmise.

2. Procédé selon la revendication 1, caractérisé par le fait que l'on transmet aux récepteurs de commande (40-1 - 42-2), en plus d'une adresse de groupe, une adresse de fonction qui sélectionne une fonction déterminée parmi un grand nombre de fonctions spécifiques d'un utilisateur (50-1 - 52-2).

3. Procédé selon la revendication 2, caractérisé par le fait qu'une pluralité d'adresses de fonction qui représentent les fonctions de l'appareil-utilisateur (50-1 - 52-2) connecté au récepteur de commande sont mémorisées dans chaque récepteur de commande (40-1 - 42-2) en plus de l'adresse de groupe, l'appareil-utilisateur connecté, lorsque l'adresse de fonction reçue correspond à une adresse de fonction mémorisée, étant basculé à l'état fonctionnel correspondant.

4. Procédé selon la revendication 3, caractérisé par le fait que les adresses de fonction sont mémorisées lors de la connexion de l'appareil-utilisateur (50-1 - 50-2) au récepteur de commande (40-1 - 42-2) en fonction du résultat d'une procédure exécutée par le récepteur de commande pour identifier l'appareil-utilisateur connecté.

5. Procédé selon une des revendications 1 à 4, caractérisé par le fait que le groupement des appareils-utilisateurs (50-1 - 52-2) peut être modifié pendant la phase de fonctionnement, un ordre de commande correspondant avec de nouvelles adresses de groupe étant transmis aux récepteurs de commande (40-1 - 42-2).

6. Procédé selon une des revendications 1 à 5, caractérisé par le fait que les adresses de groupe mémorisées dans les récepteurs de commande (40-1 - 42-2) et/ou les adresses de fonction sont effacées lors de la coupure de la liaison entre l'appareil-utilisateur concerné et le récepteur de commande concerné.

7. Dispositif de commande pour commander des appareils-utilisateurs (50-1 -52-2) regroupés en groupes d'appareils-utilisateurs en relation avec l'actionnement d'un élément de contrôle (20-1- 20-4) prévu pour chaque groupe d'utilisateur (50 - 52),
avec au moins un émetteur de commande (10; 10-1 - 10-4) chaque élément de contrôle (20-1 - 20-4) étant en relation avec l'émetteur de commande (10) ou un émetteur de commande parmi plusieurs émetteurs de commande (10-1 - 10-4) et transmettant à celui-ci des signaux qui correspondent à la fonction associée à l'élément de contrôle ou à une fonction parmi plusieurs fonctions associées à l'élément de contrôle et l'émetteur de commande (10; 10-1 - 10-4), lors de l'actionnement d'un élément de contrôle (20-1 - 20-4) produisant en fonction des signaux reçus de l'élément de contrôle concerné une adresse de groupe qui indique l'association d'un groupe d'appareils-utilisateurs (50-52) à l'élément de contrôle actionné (20-1 - 20-4) et
avec une ligne de commande (2) qui relie à des fins de transmissions des adresses de groupe le ou les émetteurs de commande (10; 10-1 - 10-4) à plusieurs récepteurs de commande (40-1 -42-2) auxquels des appareils-utilisateurs (50-1 - 52-2), notamment des appareils d'éclairage, peuvent être connectés,
après actionnement d'un élément de contrôle (20-1 - 20-4) chaque récepteur de commande (40-1- 42-2), pendant une phase de mise en service pour déterminer le groupement des appareils-utilisateurs (50-1 - 52-2), inscrivant dans une mémoire (61) l'adresse de groupe transmise, dans la mesure où un dispositif de contrôle de connexion (63) détecte la connexion d'un appareil-utilisateur au récepteur de commande concerné et où aucune adresse de groupe n'est encore inscrite dans la mémoire (61) et pendant une phase de fonctionnement compare l'adresse de groupe transmise avec l'adresse de groupe inscrite dans la mémoire (61) et commande, par l'intermédiaire d'un circuit de commande (62), l'appareil-utilisateur connecté au récepteur de commande (40-1 - 42-2) conformément à la fonction de contrôle qui correspond à l'élément de contrôle (20-1 - 20-4) actionné, lorsque l'adresse de groupe inscrite dans la mémoire (61) correspond à l'adresse de groupe transmise.

8. Dispositif de commande selon la revendication 7, caractérisé par le fait que les éléments de contrôle (20-1 - 20-4) sont connectés à un émetteur de commande (10) central commun.

9. Dispositif de commande selon la revendication 8, caractérisé par le fait que l'émetteur de commande (10) central comporte des dispositifs d'entrée et/ou de sortie (13, 14) pour la commande centralisée et/ou la surveillance des utilisateurs connectés (50-1 - 52-2).

10. Dispositif de commande selon la revendication 7, caractérisé par le fait que chaque élément de contrôle (20-1 - 20-4) est relié à la ligne de commande (2) par un émetteur de commande (10-1 - 10-4) indépendant.

11. Dispositif de commande selon une des revendications 7 à 10, caractérisé par le fait que l'émetteur (les émetteurs) de commande (10; 10-1 - 10-4) dispose(nt) d'une mémoire (12) pour le stockage temporaire des fonctions de commande sélectionnées à l'aide des éléments de contrôle (20-1 - 20-4).

12. Dispositif de commande selon une des revendications 7 à 11, caractérisé par le fait qu'au moins les mémoires (61) des récepteurs de commande (40-1 - 42-2) se présentent sous la forme de mémoires non volatiles effaçables et réinscriptibles, en particulier sous la forme de mémoires EEPROM ou sous la forme de mémoire RAM tampon.

13. Dispositif de commande selon une des revendications 7 à 12, caractérisé par le fait que la ligne de commande (2) constitue simultanément une ligne d'alimentation commune pour les récepteurs de commande (40-1 - 42-2) et que les adresses de groupe et/ou les adresses de fonction sont transmises par l'intermédiaire de la ligne d'alimentation.

14. Dispositif de commande selon une des revendications 7 à 12, caractérisé par le fait que la ligne de commande (2) est une ligne optique de transmission de signal et l'émetteur (les émetteurs) de commande (10; 10-1 -10-4) comporte(nt) un élément émetteur optique et les récepteurs de commande comportent un élément récepteur optique.

15. Dispositif de commande selon une des revendications 7 à 14, caractérisé par le fait que le dispositif de contrôle de connexion (63) procède au contrôle de la connexion par des moyens mécaniques, par palpage d'un point de connexion pour un appareil-utilisateur et/ou d'un point d'enfichage pour une liaison par câble avec l'appareil-utilisateur.

16. Dispositif de commande selon une des revendications 7 à 14, caractérisé par le fait que le dispositif de contrôle de connexion procède au contrôle de la connexion par des moyens électriques en particulier par mesure d'impédance au niveau du dispositif de connexion prévu pour l'appareil-utilisateur.

17. Dispositif de commande selon une des revendications 7 à 16, caractérisé
par le fait que l'émetteur de commande (10; 10-1 - 10-4), lors de l'actionnement d'un élément de contrôle (20-1 - 20-4) connecté, en fonction des signaux reçus de l'élément de contrôle concerné produit une adresse de fonction et la transmet aux récepteurs de commande (40-1 - 42-2) et par le fait que dans la mémoire (61) de chaque récepteur de commande (40-1 - 42-2) sont inscrites en outre un grand nombre d'adresses de fonction qui représentent les fonctions de l'appareil-utilisateur (50-1 - 52-2) connecté au récepteur de commande, chaque récepteur de commande commandant par l'intermédiaire du circuit de commande (62) l'appareil-utilisateur connecté au récepteur de commande (40-1- 42-2) en fonction d'un état fonctionnel qui correspond à l'adresse de fonction transmise, dans la mesure où l'adresse de fonction inscrite dans la mémoire (61) correspond à l'adresse de fonction transmise.

18. Dispositif de commande selon la revendication 17 et la revendication 15 ou 16, caractérisé par le fait que le dispositif de contrôle de connexion (63) détermine le type de l'appareil-utilisateur connecté par mesure de certaines caractéristiques électriques et/ou mécaniques de l'appareil-utilisateur et que la comparaison d'une adresse de fonction reçue par le récepteur de commande a lieu seulement avec les adresses de fonction inscrites dans la mémoire (61) qui correspondent à des fonctions spécifiques de l'appareil utilisateur connecté.

19. Dispositif de commande selon une des revendications 7 à 18, caractérisé par le fait qu'au moins une partie des éléments de contrôle (20-4) sont connectés à l'émetteur de commande (10; 10-4) au moyen d'un émetteur de télécommande (22-4) et d'un récepteur de télécommande (21-4).

20. Dispositif de commande selon une des revendications 7 à 19,
caractérisé par le fait que le circuit de commande (62) comprend un commutateur commandé, notamment un relais ou un triac, qui relie l'appareil-utilisateur à une tension d'alimentation lorsque l'adresse de groupe reçue par le récepteur de commande correspond à l'adresse de groupe inscrite en mémoire.

21. Dispositif de commande selon une des revendications 7 à 19, caractérisé par le fait que le circuit de commande (62) comprend une partie de réglage de puissance, notamment un gradateur, qui permet de faire varier la puissance absorbée par l'utilisateur connecté.
